# EUROPÄISCHE PATENTSCHRIFT

(11) **EP 1 984 612 B1**
(45) Veröffentlichungstag und Bekanntmachung des Hinweises auf die Patenterteilung: **17.07.2013**
(21) Anmeldenummer: 07703587.1
(22) Anmeldetag: 02.01.2007
(51) Int. Cl.: F02D 41/12, F02P 19/02, F02D 41/14

(54) **VORRICHTUNG UND VERFAHREN ZUR STEUERUNG WENIGSTENS EINER GLÜHKERZE EINES KRAFTFAHRZEUGS**
DEVICE AND METHOD FOR CONTROLLING AT LEAST ONE GLOW PLUG OF A MOTOR VEHICLE
DISPOSITIF ET PROCEDE POUR COMMANDER AU MOINS UNE BOUGIE DE PRECHAUFFAGE D'UN VEHICULE AUTOMOBILE

(30) Priorität: 08.02.2006 DE 102006005710
(43) Veröffentlichungstag der Anmeldung: 29.10.2008
(73) Patentinhaber: ROBERT BOSCH GMBH, 70442 Stuttgart (DE)
(72) Erfinder: MORITZ, Rainer, 70794 Filderstadt (DE); DRESSLER, Wolfgang, 71665 Vaihingen/Enz (DE); JANZEN, Eberhard, 71735 Eberdingen (DE)
(86) Internationale Anmeldenummer: PCT/EP2007/050011
(87) Internationale Veröffentlichungsnummer: WO 2007/090688

(56) Entgegenhaltungen:
- EP-A2- 0 894 976
- WO-A-01/20229
- DE-A1- 2 743 788
- GB-A- 2 159 578
- JP-A- 3 105 043
- US-A- 4 639 871
- PATENT ABSTRACTS OF JAPAN Bd. 1998, & JP 10 274144 A (NISSAN DIESEL MOTOR CO), 13. Oktober 1998 (1998-10-13)
- PATENT ABSTRACTS OF JAPAN Bd. 1983, & JP 58 200080 A (NISSAN MOTOR), 21. November 1983 (1983-11-21)

## Beschreibung

### Stand der Technik

Die Erfindung betrifft ein Verfahren und eine Vorrichtung zur Steuerung wenigstens einer Glühkerze eines Kraftfahrzeugs.

Üblicher Weise werden die Glühkerzen beim Start der Brennkraftmaschine zur Erwärmung der Brennräume eingesetzt. Die die Ansteuerung der wenigstens einen Glühkerze erfolgt abhängig vom Betriebszustand der Brennkraftmaschine.

Aus der JP 03-105043 ist bereits eine Temperaturregelung einer Glühkerze in Abhängigkeit von einer Einspritzmenge der Brennkraftmaschine bekannt. Aus der US 4639871 ist bereits ein Hochheizen einer Glühkerze mit unterschiedlichen Energiemengen bekannt.

### Offenbarung der Erfindung

### Vorteile der Erfindung

Erfindungsgemäß wurde erkannt, dass in bestimmten Betriebszuständen die Abgasemissionen deutlich reduziert werden kann, wenn die Steuerung der Glühkerzen abhängig von einer Größe erfolgt, die von der Abgastemperatur abhängt und/oder die vom Erfülltsein einer Kraftstoffbedingung abhängt.

So können insbesondere beim Schubwechsel beim ausgekühlten Motor die Rauchemissionen deutlich reduziert werden. Insbesondere kann der Weißrauch und/oder der Schwarzrauch beim Übergang vom Schubbetrieb in den normalen Fahrbetrieb deutlich reduziert werden. Erfindungsgemäß wurde erkannt, dass im längeren Schubbetrieb oder bei längerer Bergabfahrt, bei der insbesondere eine kleine Kraftstoffmenge oder gar kein Kraftstoff eingespritzt wird, die Brennräume auskühlen. Erfolgt anschließend eine Einspritzung mit hoher Kraftstoffmenge, so sind diese mit erhöhten Rauchemissionen verbunden. Erfindungsgemäß wird diesem Auskühlen dadurch entgegengewirkt, dass die Glühkerzen entsprechend angesteuert werden. Vorzugsweise ist vorgesehen, dass die Glühkerzen bei Vorliegen bestimmter Bedingungen derart bestromt werden, dass diese vorgewärmt werden. Ziel der Vorwärmung ist es, beim Schubwechsel, insbesondere wenn eine sprunghafter Anstieg Einspritzmenge auftritt, die Betriebstemperatur der Glühkerze in sehr kurzer Zeit (z. B. < 0,55) zu erreichen. Vorzugsweise wird die Vorwärmung in Höhe und Gradient so moderat ausgelegt, dass die Lebensdauer der Glühkerzen so wenig wie möglich beeinträchtigt wird. Als Bedingungen wird vorzugsweise die Abgastemperatur und/oder die Kraftstoffmenge über der Zeit betrachtet. Fällt diese Abgastemperatur unter einen bestimmten Schwellenwert so wird der Glühvorgang initialisiert. Entsprechend wird der Glühvorgang initialisiert, wenn die Kraftstoffmenge für eine bestimmte Zeitdauer unter einem Schwellenwert liegt. Vorzugsweise wird der Glühvorgang initialisiert, wenn die Kraftstoffmenge für eine gewisse Zeitdauer den Wert Null annimmt. Alternativ kann auch vorgesehen sein, dass beide Bedingungen kombiniert werden. Dies kann beispielsweise derart realisiert sein, dass beide Bedingungen auf ihr Vorliegen geprüft werden und dass der Glühvorgang initialisiert wird, wenn eine der beiden Bedingungen erfüllt ist.

Während des Glühens erfolgt die Ansteuerung der Glühkerze abhängig vom Betriebsparametern der Brennkraftmaschine wie insbesondere der Motordrehzahl, der Kraftstoffmenge, der Außentemperatur und/oder der Abgastemperatur. Dadurch kann erreicht werden, dass der Glühkerze ausreichend Energie zugeführt wird um eine ausreichende thermische Unterstützung des Brennvorgangs zu erzielen. Des weiteren wird aber verhindert, dass unnötig Energie der Glühkerze zugeführt wird was zu einem zu einem Überhitzen der Glühkerzen führt bzw. sogar eine Beschädigung der Glühkerze zur Folge haben könnte.

### Zeichnung

Die Ausführungsbeispiele der Erfindung sind in den Zeichnungen dargestellt und in der nachfolgenden Beschreibung näher erläutert. Es zeigen:
- Figur 1: wesentliche Elemente einer Vorrichtung zur Steuerung wenigstens einer Glühkerze,
- Figur 2: ein Zustandsdiagramm und die Figuren 3 und 5 jeweils ein Flussdiagramm der erfindungsgemäßen Vorgehensweise.

### Beschreibung der Ausführungsbeispiele

In Figur 1 sind die im wesentlichen Elemente der erfindungsgemäßen Vorrichtung dargestellt. Eine Glühkerze 100 ist in Reihe mit einem Strommessmittel 120 und einem Schaltmittel 110 zwischen den beiden Anschlüssen einer Verlorgungsspannung geschaltet. In dem dargestellten Ausführungsbeispiel ist für jede Glühkerze ein Strommessmittel 120 und ein Schaltmittel 110 vorgesehen. Eine Ausgestaltung der erfindungsgemäßen Vorrichtung kann auch derart ausgebildet sein, dass für mehrere Glühkerzen einer Brennkraftmaschine oder alle Glühkerzen einer Brennkraftmaschine ein gemeinsames Schaltmittel und/oder ein gemeinsames Strommessmittel vorgesehen ist.

Die dargestellte Ausführungsform, bei dem jeder Glühkerze ein Strommessmittel 120 und einem Schaltmittel 110 zugeordnet ist bietet den Vorteil, dass die Glühkerze einzeln angesteuert und der durch die Glühkerze fließende Strom ausgewertet werden kann. Sind mehrere Glühkerzen zu einer Gruppe zusammengefasst bzw. werden alle Glühkerzen gemeinsam über ein Schaltmittel angesteuert oder der Strom gemeinsam ausgewertet, so bietet dies den Vorteil, dass teure Elemente wie beispielsweise die Schaltmittel eingespart werden können und sich damit eine erheblich Kostenersparnis ergibt. Dies hat jedoch den Nachteil, dass nur eine gemeinsame Ansteuerung oder eine gemeinsame Auswertung des Stroms mehrerer oder aller Glühkerzen möglich ist.

Des weiteren ist eine Steuereinheit 130 vorgesehen, die neben weiteren nicht dargestellten Bauelementen eine Auswertung 133 und eine Ansteuerung 135 umfasst. Die Ansteuerung 135 steuert das Schaltmittel 110 an, um der Glühkerze eine gewünschte Energie zuzuführen. Die Auswertung 133 wertet den am Strommessmittel 120 abfallende Spannung aus um den Strom, der durch die Glühkerze fließt, zu ermitteln. Das Strommessmittel 120 ist vorzugsweise als ohmscher Widerstand ausgebildet.

Neben dem im normalen Betrieb der Glühkerze vorgesehene Ansteuerung der Glühkerze um die den Zündverzug bei Start der Brennkraftmaschine zu verkürzen ist vorgesehen, dass in bestimmten Betriebszuständen der Brennkraftmaschine die Glühkerzen angesteuert werden, um ein Abkühlen der Brennräume zu vermeiden, erfindungsgemäß wurde erkannt, dass beim längeren Schubbetrieb, bei dem kein Kraftstoff eingespritzt wird, die Brennkraftmaschine auskühlt. Sobald sich die Brennkraftmaschine längere Zeit, d. h. zwischen 2 und 3 Minuten im Schubbetrieb befindet, tritt beim Gasgeben, d. h. beim Einspritzen von Kraftstoff eine erhöhte Rauchemission auf. Dies tritt beispielsweise auf, wenn das Fahrzeug längere Zeit bergab fährt und kein Kraftstoff eingespritzt und anschließend der Fahrer Gas gibt um das Fahrzeug auf ebener Strecke oder bergauf wieder zu beschleunigen oder die Geschwindigkeit konstant zu halten. Dabei wurde erkannt, dass dieser Effekt im wesentlichen auf eine Auskühlung der Kolbenwände beruht. Dies erfolgt vorzugsweise in einem Zeitbereich von 2 bis 3 Minuten nach Beendigung der Einspritzung. Die Auskühlung des kompletten Motorblocks incl. dem Kühlwasser findet erst nach einem späteren Zeitpunkt, d. h. ca. nach 15 Minuten statt. Dieser Auskühlung wird nun wie folgt erfindungsgemäß entgegengewirkt: Sobald ein entsprechender Betriebszustand erkannt wird, so werden die Glühkerzen vorbestromt um sie auf einen geringen Temperaturniveau zu bringen um durch anlegen einer erhöhten Betriebsspannung diese vortemperierten Glühkerzen innerhalb sehr kurzer Zeit auf die erforderliche Glühtemperatur zu bringen. Die Vortemperierung ist so bemessen, dass die Glühkerzen innerhalb eines Zeitraums von deutlich geringer als einer halben Sekunde auf die maximale Glühtemperatur gebracht werden können. Üblicher Weise erwärmt sich die Brennkraftmaschine, insbesondere die Kolbenwände innerhalb eines Zeitraumes von 2 bis 3 Sekunden. Nach diesem Zeitraum sind die Zylinderinnenwände durch die Verbrennung entsprechend temperiert und es treten keine Rauchemissionen mehr auf. Nach dieser Zeitdauer kann dann der Glühvorgang abgebrochen bzw. auf ein deutliches niederes Stromniveau reduziert werden.

In Figur 2 sind die verschiedenen Zustände eines solchen Verlaufes dargestellt. In einem ersten Schritt wird der Programmablauf initialisiert. In einem zweiten Zustand 2 wird ermittelt, ob eine Glühvorgang eingeleitet wird.

Dieser Zustand 2 ist in Figur 3 detailliert dargestellt. In einem ersten Schritt 100 wird die Abgastemperatur TA ermittelt. In einem zweiten Schritt 110 wird ausgehend von der Abgastemperatur TA ein Parameter P ermittelt. Die sich anschließende Abfrage 120 überprüft, ob dieser Parameter P größer als ein Schwellenwert SP ist. Ist dies nicht der Fall, so erfolgt erneut Schritt 100. Ist dies der Fall, so wird zum Zustand 3 übergegangen. Bei dieser Ausführungsform wird ausgehend von der Abgastemperatur und ggf. weiteren Größen ein Parameter P bestimmt, der ein Maß darstellt, wie stark die Zylinderwände abgekühlt sind. Überschreitet dieser Parameter P einen bestimmten Schwellenwert SP, so wird in den Zustand 3 übergegangen.

Dieser Übergang in den dritten Zustand kann auch gemäß der in Figur 3b dargestellten Ausführungsform erfolgen. In einem ersten Schritt 150 wird überprüft, ob die Kraftstoffmenge QK, die in die Brennkraftmaschine eingespritzt wird, den Wert Null annimmt. Ist dies der Fall, so wird in Schritt 160 ein Zeitzähler Z1 auf Null gesetzt. Die anschließende Abfrage 170 überprüft, ob der Zeitzähler Z1 größer als eine Zeitschwelle SZ1 ist. Ist dies der Fall, so wird in Schritt 180 in den Zustand 3 übergegangen. D. h. wird im Zustand 2 erkannt, dass länger als die Zeitdauer SZ1 kein Kraftstoff zugemessen wird, so wird in den Zustand 3 übergegangen. Alternativ zur Abfrage, ob die zugemessene Kraftstoffmenge den Wert Null annimmt, kann auch vorgesehen sein, dass überprüft wird, ob eine Kraftstoffmenge zugemessen wird, die unter einem Minimalwert liegt.

Im Zustand 3 erfolgt das Vorkonditionieren der Glühkerze, d. h. sie wird mit einem geringen Strom beaufschlagt, dass sie eine bestimmte Temperatur erreicht. Ausgehend von dieser Temperatur kann die Glühkerze sehr schnell auf die Endtemperatur aufgeheizt werden. Üblicher Weise wird die Glühkerze auf eine Temperatur von ca. 600° bis 700° aufgeheizt. Der Zustand 3 ist in Figur 4 detaillierter dargestellt. In einem ersten Schritt 300 wird ein Zeitzähler Z3 auf Null gesetzt. Anschließend in Schritt 310 wird der Strom bestimmt, mit dem die Glühkerze zur Vorkonditionierung bestromt werden muss. Dieser Stromwert mit dem die Konditionierung erfolgt, wird abhängig von verschiedenen Betriebsparametern vorgegeben. Ein solcher Betriebsparameter ist beispielsweise die Drehzahl der Brennkraftmaschine, die Außentemperatur und/oder die Abgastemperatur TA. Die anschließende Abfrage 320 überprüft, ob der Wert des Zählers Z3 größer als ein Schwellwert SZ3 ist. Ist dies der Fall, so wird in Schritt 330 in Zustand 2 zurückgegangen. Ist dies nicht der Fall, so überprüft die Abfrage 330, ob die Kraftstoffmenge QK größer Null ist. Erkennt die Abfrage 330, dass die Kraftstoffmenge größer Null ist, d. h. es wird weder Kraftstoff zugemessen, so wird in Schritt 340 in den Zustand 4 übergegangen. Ist die Kraftstoffmenge weiterhin kleiner als Null. bzw. kleiner als ein Minimalwert, so erfolgt erneut Schritt 310.

Während der Vorkonditionierung im Zustand 3 wird die Glühkerze mit einem bestimmten Stromwert vorbestromt, der so bemessen ist, dass sich die Glühkerze auf ca. 600° bis 700° aufheizt. Dieser Stromwert wird abhängig vom Betriebszustand der Brennkraftmaschine wie insbesondere der Motordrehzahl, der Außentemperatur und/oder der Abgastemperatur vorgegeben. Dauert dieser Zustand länger auf eine Zeitschwelle SZ3 an, so wird in Zustand 2 übergegangen. Sobald erkannt wird, dass Kraftstoff zugemessen wird, wird in den Zustand 4 vorgegangen.

Im Zustand 4, der auch als Pushen bezeichnet wird, wird der Glühkerze so viel Energie zugeführt, dass diese ihre maximale Temperatur schnellstmöglich erreicht. Dies erfolgt ebenfalls nur für eine bestimmte Zeitdauer SZ4. Die entsprechende Vorgehensweise ist in Figur 5 detailliert dargestellt. In einem ersten Schritt 400 wird ein Zeitzähler SZ4 auf Null gesetzt. Anschließend in Schritt 410 wird der Strom I4, der in diesem Zustand fließt, abhängig vom Zustand der Brennkraftmaschine und/oder vom Zustand der Glühkerzen vorgegeben. Dabei wird unter anderem die der Glühkerze bereits zugeführte Energie berücksichtigt. Anschließend in Schritt 420 wird überprüft, ob der Zeitzähler Z4 einen Schwellenwert SZ4 überschritten hat. Ist dies nicht der Fall, so erfolgt erneut Schritt 410. andernfalls wird in Schritt 430 in den Zustand 5 übergegangen.

Im Zustand 5 wird die Glühkerze mit Nominalspannung betrieben. Dies erfolgt für eine bestimmte Zeitdauer SZ5. Die entsprechende Vorgehensweise ist in Figur 6 dargestellt. In einem ersten Schritt 500 wird ein Zeitzähler Z5 auf Null gesetzt. Anschließend in Schritt 510 wird der Stromwert I5 vorgegeben. Die anschließende Abfrage 520 überprüft, ob die Zeitdauer SZ5 überschritten ist. Ist dies nicht der Fall, so erfolgt erneut Schritt 510. andernfalls erfolgt in Schritt 530 der Übergang in den Zustand 2.

Erfindungsgemäß ist vorgesehen, dass in einem Zustand der Brennkraftmaschine, bei dem die Gefahr besteht, dass der Brennraum auskühlt, die Glühkerzen gemäß eines vorgegebenen Schemas bestromt werden. In einer ersten Phase werden die Glühkerzen vorkonditioniert damit diese eine bestimmte Temperatur erreichen, ausgehend von der schnell die Endtemperatur der Glühkerzen erzielt wird. Endet der Schubbetrieb, d. h. es wird wieder Kraftstoff eingespritzt, werden die Glühkerzen derart bestromt, dass sie schnellstmöglich ihre Maximaltemperatur erreichen, damit die Brennräume zügig erwärmt werden. Nach Ablauf einer bestimmten Zeit werden die Glühkerzen für eine weitere Zeitdauer mit Nominalspannung betrieben. D. h. die werden in dieser Zeitphase derart betrieben, dass sie ihre Temperatur beibehalten.

Erfindungsgemäß ist also vorgesehen, dass im Schubbetrieb ein ähnlicher Glühvorgang abläuft, wie beim Start der Brennkraftmaschine. Im Unterschied zum Start der Brennkraftmaschine erfolgt eine relativ lange Vorglühphase, in der die Glühkerzen vorkonditioniert, wobei sobald die Schubphase endet, wird der eigentliche Glühvorgang eingeleitet. Der eigentliche Glühvorgang ist ähnlich ausgestaltet wie ein üblicher Glühvorgang. Dort wird den Glühkerzen zu Beginn eine hohe Energie und anschließend eine geringere Energie zugeführt, damit diese schnell ihre Temperatur erreichen und die Temperatur dann beibehalten wird. Der längere Vorglühvorgang ist möglich, da die Brennkraftmaschine und der Generator betrieben wird und damit ausreichend Energie zur Verfügung steht.

## Patentansprüche

1. Verfahren zur Steuerung wenigstens einer Glühkerze (100) eines Kraftfahrzeugs, wobei die Steuerung der wenigstens einen Glühkerze (100) abhängig von einem Schubbetrieb der Brennkraftmaschine erfolgt, **dadurch gekennzeichnet, dass** ein Schubbetrieb der Brennkraftmaschine erkannt wird, wenn die Abgastemperatur unter einen Schwellenwert abfällt und/oder dass ein Schubbetrieb in Abhängigkeit des Unterschreitens einer Kraftstoffmenge (QK) für einen Zeitraum der länger ist als eine Zeitschwelle (SZ1) erkannt wird, und dass bei erkanntem Schubbetrieb ein Glühvorgang begonnen wird, indem die Glühkerze durch Anlegen einer Betriebsspannung vortemperiert wird, wobei die Vortemperierung so bemessen ist, dass die Glühkerze nach Beendigung des Schubbetriebs innerhalb eines geringen Zeitraumes von weniger als einer halben Sekunde auf die maximale Glühtemperatur gebracht wird.

2. Verfahren nach Anspruch 1, **dadurch gekennzeichnet, dass** die Steuerung der Glühkerze abhängig von wenigstens einer der Betriebsparameter, Motordrehzahl, Außentemperatur, und/oder Abgastemperatur erfolgt.

3. Verfahren nach Anspruch 1, **dadurch gekennzeichnet, dass** die Steuerung abhängig von der der Glühkerze zugeführten Energie erfolgt.

4. Vorrichtung zur Steuerung wenigstens einer Glühkerze eines Kraftfahrzeugs, mit Mitteln, die wenigstens einen Glühkerze abhängig vom Betriebszustand der Brennkraftmaschine steuern, **dadurch gekennzeichnet, dass** die Mittel einen Schubbetrieb der Brennkraftmaschine erkennen, wenn die Abgastemperatur unter einen Schwellenwert abfällt und/oder dass die Mittel einen Schubbetrieb in Abhängigkeit des Unterschreitens einer Kraftstoffmenge (QK) für einen Zeitraum der länger ist als eine Zeitschwelle (SZ1) erkennen, und dass die Mittel bei erkanntem Schubbetrieb einen Glühvorgang beginnen, indem die Glühkerze durch Anlegen einer Betriebsspannung vortemperiert wird, wobei die Vortemperierung so bemessen ist, dass die Glühkerze nach Beendigung des Schubbetriebs innerhalb eines geringen Zeitraumes von weniger als einer halben Sekunde auf die maximale Glühtemperatur gebracht wird.

## Claims

1. Method for controlling at least one glow plug (100) of a motor vehicle, wherein the at least one glow plug (100) is controlled as a function of an overrun mode of the internal combustion engine, **characterized in that** an overrun mode of the internal combustion engine is detected if the exhaust gas temperature drops below a threshold value, and/or **in that** an overrun mode is detected as a function of a fuel quantity (QK) being undershot for a time period which is longer than a time threshold (SZ1), and **in that**, when an overrun mode is detected, a glow process is started **in that** the glow plug is pre-heated by applying an operating voltage, wherein the pre-heating is dimensioned in such a way that, after the ending of the overrun mode, the glow plug is heated to the maximum glow temperature within a short time period of less than half a second.

2. Method according to Claim 1, **characterized in that** the glow plug is controlled as a function of at least one of the operating parameters of the motor rotational speed, external temperature and/or exhaust gas temperature.

3. Method according to Claim 1, **characterized in that** the control is carried out as a function of the energy supplied to the glow plug.

4. Device for controlling at least one glow plug for a motor vehicle, having means which control at least one glow plug as a function of the operating state of the combustion engine, **characterized in that** the means detect an overrun mode of the internal combustion engine if the exhaust gas temperature drops below a threshold value, and/or **in that** the means detect an overrun mode as a function of a fuel quantity (QK) being undershot for a time period which is longer than a time threshold (SZ1), and **in that**, when an overrun mode is detected, the means start a glow process **in that** the glow plug is pre-heated by applying an operating voltage, wherein the pre-heating is dimensioned in such a way that, after the ending of the overrun mode, the glow plug is heated to the maximum glow temperature within a short time period of less than half a second.

## Revendications

1. Procédé pour commander au moins une bougie d'allumage (100) d'un véhicule automobile, la commande de l'au moins une bougie d'allumage (100) se produisant selon un mode de fonctionnement de poussée du moteur à combustion interne, **caractérisé en ce qu'**un mode de fonctionnement de poussée du moteur à combustion interne est détecté lorsque la température des gaz d'échappement chute en dessous d'une valeur seuil et/ou qu'un mode de fonctionnement de poussée dépendant du passage en dessous d'une quantité de carburant (QK) est détecté pendant un laps de temps supérieur à un seuil de durée (SZ1) et qu'en présence d'un mode de fonctionnement de poussée détecté, un processus d'allumage est déclenché, **en ce que** la bougie d'allumage est prétempérée par application d'une tension de fonctionnement, le prétempérage étant dimensionné de telle sorte que la bougie d'allumage est amenée à la température d'allumage maximale à la fin du mode de fonctionnement de poussée se produisant pendant un laps de temps réduit inférieur à une demi-seconde.

2. Procédé selon la revendication 1, **caractérisé en ce que** la commande de la bougie d'allumage se produit en fonction d'au moins un des paramètres de fonctionnement, vitesse de rotation du moteur, température extérieure et/ou température des gaz d'échappement.

3. Procédé selon la revendication 1, **caractérisé en ce que** la commande se produit en fonction de l'énergie amenée à la bougie d'allumage.

4. Dispositif pour commander au moins une bougie d'allumage d'un véhicule automobile, doté de moyens commandant au moins une bougie d'allumage en fonction de l'état de fonctionnement du moteur à combustion interne, **caractérisé en ce que** les moyens détectent un mode de fonctionnement de poussée du moteur à combustion interne lorsque la température des gaz d'échappement chute en dessous d'une valeur seuil et/ou que les moyens détectent un mode de fonctionnement de poussée dépendant du passage en dessous d'une quantité de carburant (QK) pendant un laps de temps supérieur à un seuil de durée (SZ1) et que les moyens déclenchent un processus d'allumage en présence d'un mode de fonctionnement de poussée détecté, **en ce que** la bougie d'allumage est prétempérée par application d'une tension de fonctionnement, le prétempérage étant dimensionné de telle sorte que la bougie d'allumage est amenée à la température d'allumage maximale à la fin du mode de fonctionnement de poussée se produisant pendant un laps de temps réduit inférieur à une demi-seconde.
